# EUROPÄISCHE PATENTSCHRIFT

(11) **EP 1 217 490 B1**
(45) Veröffentlichungstag und Bekanntmachung des Hinweises auf die Patenterteilung: **19.07.2006**
(21) Anmeldenummer: 01130017.5
(22) Anmeldetag: 18.12.2001
(51) Int. Cl.: F01P 7/16, G05D 23/02

(54) **Bauteilträger und Thermostatzusammenbau**
Support for a component and thermostat assembly
Support pour un composant et assemblage pour un thermostat

(30) Priorität: 21.12.2000 US 746458
(43) Veröffentlichungstag der Anmeldung: 26.06.2002
(73) Patentinhaber: DEERE & COMPANY, Moline, Illinois 61265-8098 (US)
(72) Erfinder: McClure, Samuel Aaron, Waterloo, IA 50703 (US)
(74) Vertreter: Magin, Ludwig Bernhard

(56) Entgegenhaltungen:
- FR-A- 2 332 879
- FR-A- 2 774 423
- US-A- 4 993 628
- US-A- 5 607 104
- US-A- 5 881 757

## Beschreibung

Die Erfindung betrifft einen Bauteilträger, für einen Thermostatzusammenbau, mit wenigstens einem einen Hohlraum definierenden Aufnahmebereich, und wenigstens einem an seinem Umfang vorgesehenen Rastmittel, welches durch eine zumindest bereichsweise Verformung des Bauteilträgers zumindest in eine bezogen auf den unverformten Umfang des Bauteilträgers innenliegende Stellung bringbar ist sowie einen Thermostatzusammenbau mit einem Bauteilträger.

Bekannte Thermostatzusammenbauten weisen Ventilelemente auf, welche durch eine Feder in Richtung einer geschlossenen Stellung belastet werden und die eine Kapsel aus einem Material, wie beispielsweise Wachs aufweisen, welches sich ausdehnt, wenn es erwärmt wird, um das Ventilelement dann gegen die Wirkung der Feder in eine offene Stellung zu bringen.

Ein solcher Thermostatzusammenbau wird in der US-A-5,967,101 beschrieben. Der Thermostat ist hierbei in einem Rahmen angeordnet, welcher in einen Motor eingesetzt wird. Der Thermostatzusammenbau wird über einen verschraubbaren Deckel an dem Motor befestigt.

Die gattungsgemäße US-A-5,607,105 zeigt einen Thermostatzusammenbau, welcher mit drei Armen versehen ist, die Arme aufweisen, welche zur Verankerung an einer Kante eines Schlauchs angreifen können.

Das der Erfindung zugrunde liegende Problem wird in der aufwändigen Montage/Demontage gesehen, zu der häufig eine Abdeckung o.ä. abgeschraubt werden muss.

Dieses Problem wird erfindungsgemäß durch die Lehre der Patentansprüche 1 bzw. 7 gelöst, wobei in den weiteren Patentansprüchen die Lösung in vorteilhafter Weise weiterentwickelnde Merkmale aufgeführt sind.

Auf diese Weise wird ein Bauteilträger für einen Thermostatzusammenbau zur Verfügung gestellt, der einen Verzicht auf zusätzliche Abdeckungen/Deckel und Sicherungsmittel ermöglicht. Der Bauteilträger weist an seinem Umfang wenigstens ein Rastmittel auf. Durch eine wenigstens bereichsweise Verformung des Bauteilträgers kann dieses Rastmittel in unterschiedliche Stellungen gebracht werden. Zumindest in einer dieser Stellungen ist das Rastmittel weiter innenliegend angeordnet als in der unverformten Ausgangsstellung, so dass eine erste Stellung des Rastmittels, in der es in oder mit einem weiteren Bauteil eine Rast- oder auch eine Klemmverbindung eingehen kann und eine zweite, weiter innenliegende Stellung vorgesehen ist, in der es von diesem weiteren Bauteil frei ist und der Bauteilträger montiert oder demontiert/entnommen werden kann. Der Bauteilträger weist einen Aufnahmebereich auf, welcher einen Hohlraum bestimmt, in dem ein Bauteil aufgenommen werden kann. Bei dem Bauteil handelt es sich vorzugsweise um ein Ventil bzw. ein Durchflusssteuerungsventil eines Thermostatzusammenbaus. Ein solches unterbindet bzw. erlaubt einen Strom von Flüssigkeit bzw. Kühlmittel durch das Ventil in Abhängigkeit von dessen Temperatur.

Der Aufnahmebereich kann geschlossen ausgebildet werden. Ein günstiges Verformungsverhalten ergibt sich aber insbesondere dann, wenn er offen bzw. durch Seitenstreben gebildet wird, wobei hierzu beispielsweise zwei sich diametral gegenüberliegende Streben vorgesehen sein können.

An dem Bauteilträger bzw. an dem Aufnahmebereich oder den Seitenstreben können Arme vorgesehen sein, welche sich zumindest im wesentlichen axial von dem Aufnahmebereich erstrecken. Durch ein Angreifen an diesen Armen, welche eine Verlängerung des Aufnahmebereichs bilden, ist ein leichtes Erfassen durch ein Werkzeug oder auch eine Bedienungsperson möglich und ein Verformen des Bauteilträgers bzw. einzelner seiner Bereiche wird vereinfacht oder durch Hebelwirkung verstärkt.

Erstrecken sich diese Arme jeweils von einer Seitenstrebe nach innen und im Anschluss nach oben zu einem oberen Endbereich so schließen sie darüber hinaus den Aufnahmebereich ab und können dazu dienen, den Bauteil bzw. das Ventil in dem Bauteilträger zu halten. Die Arme können sowohl in dieser speziellen Ausbildung aber auch in anderen Ausbildungen als ein Griff ausgeführt sein, beispielsweise indem einzelne Arme durch ein Zwischenstück verbunden werden.

Die Rastmittel können an unterschiedlichen Position auf/an dem Aufnahmebereich, den Seitenstreben oder auch den Armen vorgesehen sein. Sind sie aber in einem oberen oder auch Randbereich des Aufnahmebereichs bzw. in einem solchen Bereich des Aufnahmebereichs oder der Seitenstreben angeordnet, der den Armen benachbart ist, so muss nur ein geringer Teil des Aufnahmebereichs/der Seitenstreben verformt werden. Darüber hinaus stehen die Arme vollständig als Griffelement oder Angriffsfläche zur Verfügung.

Eine gleichmäßige Verformbarkeit und ein leichtes Ein- und Ausbauen ergibt sich, wenn der Bauteilträger und insbesondere der Aufnahmebereich symmetrisch ausgeführt ist. Insbesondere zur Aufnahme eines üblichen Ventils und dem Einbau in einer Bohrung, einem Anschlussstück o.ä. ist es günstig, wenn der Querschnitt zumindest im wesentlichen ringförmig oder kreisförmig ist.

Es ist denkbar, den Bauteilträger aus einem verformbaren Metall herzustellen. Eine dauerhafte und wiederholbare Verformbarkeit wird aber durch eine vollständige oder auch bereichsweise Ausbildung des Bauteilträgers aus einem Kunststoff, beispielsweise einem thermoplasten Kunstharz, begünstigt.

Ein solcher Bauteilträger kann ein Bestandteil eines Thermostatzusammenbaus sein, welcher darüber hinaus ein Ventil der oben beschriebenen Art aufweist.

Der Thermostatzusammenbau kann in einem Gehäuse aber auch direkt in einem Motorblock o.ä. aufgenommen werden, wobei der Thermostatzusammenbau über die Rastmittel des Bauteilträgers an dem Gehäuse etc. gesichert, beispielsweise verrastet oder auch verklemmt werden kann.

Hierzu kann das Gehäuse Mittel aufweisen, die mit den Rastmitteln zusammenwirken. Hierbei kann es sich beispielsweise um eine oder mehrere Vertiefungen oder Nuten handeln, wenn die Rastmittel in der Art von Vorsprüngen ausgebildet sind. Es ist aber auch eine umgekehrte Ausbildung denkbar.

Darüber hinaus kann an dem Bauteilträger, insbesondere an dem Aufnahmebereich, eine umlaufende Lippe oder eine Schürze vorgesehen sein. Eine solche Schürze kann an einer Innenfläche des Gehäuses anliegen und/oder sich abstützen. Vorzugsweise ist eine solche Schürze derart ausgebildet, dass sie, wenn das Gehäuse/das Ventil mit Druck beaufschlagt wird, durch den Druck näher an die Innenfläche herangebracht wird. Ist der Druck groß genug und die Schürze entsprechend flexibel ausgebildet, so kann sich eine dichtende Verbindung zwischen der Schürze und der Innenfläche ergeben. Auf eine zusätzliche Dichtung kann dann verzichtet werden. Durch den Druck kann auch der Aufnahmebereich und die Streben nach außen gedrückt und somit das Rastmittel in die Nut gedrückt werden. Es kann auch vorgesehen sein, dass das Gehäuse nach innen konisch zuläuft und eine Innenfläche bildet, welche mit dem Bauteilträger oder auch mit der Schürze vorzugsweise derart zusammenwirkt, dass insbesondere wenn an dem Ventil/dem Gehäuse ein Druck ansteht, eine dichtende Verbindung entstehen kann.

In der Zeichnung sind zwei nachfolgend näher beschriebene Ausführungsbeispiele der Erfindung dargestellt. Es zeigt:
- Fig. 1: eine Schnittdarstellung durch ein Gehäuse und einen in diesem aufgenommenen Thermostatzusammenbau,
- Fig. 2: ein weitere Schnittdarstellung des Gehäuses und des Thermostatzusammenbaus aus Fig. 1,
- Fig. 3: eine vergrößerte Darstellung des markierten Bereichs aus Fig. 1 und
- Fig. 4: eine bereichsweise Darstellung eines alternativen Bauteilträgers.

Das Thermostatgehäuse und der Thermostatzusammenbau der vorliegenden Erfindung wird in den Figuren 1 und 2 gezeigt und allgemein mit 10 bezeichnet. Das Thermostatgehäuse weist eine im Wesentlichen zylindrischen Hülle bzw. ein Gehäuse 12 auf. Bei dem Gehäuse 12 handelt es sich vorzugsweise um ein gegossenes Aluminiumanschlussstück für einen Wärmetauscherschlauch, durch den Kühlmittel von einem Motor zu einem Wärmetauscher fließt. Das Äußere des Gehäuses 12 weist einen erhabenen Wulst 14 zum Festhalten einer Schlauchklammer auf, welche benutzt wird, um den Schlauch an dem Gehäuse 12 zu sichern. Eine zylindrische Innenfläche 16 des Gehäuses 12 ist mit einer umlaufenden Nut 18 versehen, die verwendet wird, um einen unten beschriebenen Thermostatzusammenbau festzuhalten. An dem gegenüberliegenden Endbereich des Gehäuses 12 ist ein sich radial nach innen erstreckender Anschlagsims 20 vorgesehen. In der Nähe des Anschlagsims 20 weist die Innenfläche 16 einen nach innen konisch zulaufenden Bereich 22 auf.

Ein einstückiger Halter bzw. ein Bauteilträger 24 ist in dem Gehäuse 12 gesichert. Der Bauteilträger 24 weist einen ringförmigen Aufnahmebereich 26 auf, welcher eine Seitenwand oder eine Schürze 28 umfasst. Die Schürze 28 greift an dem konisch zulaufenden Bereich 22 des Gehäuses 12 an und bildet daran eine Dichtung. Das Gehäuse 12 und der Aufnahmebereich 26 des Gehäuses 12 bestimmen eine Achse 30.

Der Bauteilträger 24 weist ein Paar von Seitenstreben 32 auf diametral gegenüberliegenden Seiten auf, welche sich von dem Aufnahmebereich 26 nach oben erstrecken. Die Seitenstreben 32 erstrecken sich aufwärts und weisen sich nach außen erstreckende Rastzapfen bzw. Rastmittel 34 auf, welche in die Nut 18 in der inneren Fläche 16 des Gehäuses 12 eingreifen. Wenn sich die Rastmittel 34 in der Nut 18 befinden, wird die Schürze 28 des Aufnahmebereichs 26 gegen den konusförmigen Bereich 22 der Innenfläche 16 gedrückt, um eine Dichtung zu bilden.

Ein Griff 36 erstreckt sich von den Seitenstreben 32 nach oben. Der Griff 36 weist Arme 38 auf, welche sich von einem oberen Endbereich 40 der Seitenstreben 32 nach innen und dann nach oben und außen zu oberen Endbereichen 42 erstrecken. Ein Zwischenstück 44 verbindet die beiden oberen Endbereiche 42 der Arme 38. Die Arme 38 können nach innen bewegt werden, indem sie, wie durch die Pfeile 46 angedeutet, nach innen gedrückt werden. Dies verformt die Seitenstreben 32 nach innen, um die Rastmittel 34 aus den ringförmigen Nuten 18 zurückzuziehen. Sobald die Rastmittel 34 zurückgezogen sind, kann der Bauteilträger 24 aus dem Gehäuse 12 entnommen werden

Eine alternative Ausführungsform des Griffs 36 wird in Fig. 4 gezeigt. Hier erstrecken sich die Arme 38 nach oben, aber nicht nach außen, zu den oberen, entfernten Endbereichen 42.

An dem Bauteilträger 24 ist ein im Folgenden nur als Ventil 50 bezeichnetes Durchflusssteuerungsventil angebracht und wird so an seinem Platz in dem Gehäuse 12 gehalten. Das Ventil 50 weist einen metallenen Rahmen 52 auf, welcher an dem Bauteilträger 24 befestigt und gegenüber diesem abgedichtet ist. Der Rahmen 52 weist angrenzend an die Innenfläche 16 des Aufnahmebereichs 26 eine nach unten hängende Schürze 54 auf. Der Aufnahmebereich 26 des Bauteilträgers 24 weist ein Paar sich nach innen erstreckender Vorsprünge 56 auf, welche jeweils eine nach oben gerichtete Anschlagfläche 57 bilden. Die Vorsprünge 56 liegen einander diametral gegenüber und erstrecken sich ungefähr um 45° des Umfangs des Bauteilträgers 24. Das Ventil 50 wird in dem Bauteilträger 24 angebracht, indem das Ventil 50, wie in der Zeichnung gezeigt, nach oben in den Aufnahmebereich 26 gedrückt wird. Der Rahmen 52 des Ventils 50 drückt nach außen auf geneigte Oberflächen 58 jedes Vorsprungs 56, wobei der Aufnahmebereich 26 in eine ovale Form verformt wird, bis das Ventil 50 die Vorsprünge 56 passiert hat. Der Bauteilträger 24 kehrt dann in seine ursprüngliche Stellung zurück. Andere Wege, um das Ventil 50 an dem Bauteilträger 24 zu befestigen, sind bekannt, wobei jegliche mit dem Bauteilträger 24 der vorliegenden Erfindung verwendet werden kann.

Das Ventil 50 weist ein Dichtelement 60 auf, welches an einer Leiste 62 in dem Aufnahmebereich 26 anliegt, um eine Dichtung zwischen dem Ventil 50 und dem Bauteilträger 24 zu bilden. Das Ventil 50 weist auch einen bewegliches Ventilkörper 64 auf, der von dem Rahmen 52 in einer für einen Thermostaten bekannten Art und Weise bewegt werden kann. Der Ventilkörper 64 bewegt sich axial zwischen der, in den Figuren gezeigten, geschlossenen Stellung in eine offene Stellung, die es Flüssigkeit erlaubt, zwischen dem Ventilkörper 64 und dem Rahmen 52 zu fließen.

Wenn das Ventil 50 geschlossen ist, wirkt Flüssigkeitsdruck unterhalb des Ventils 50 auf die Schürze 28 und drückt die Schürze 28 nach außen gegen den konischen Bereich 22 der Hülle 12. Der Druck wirkt derart, dass sich eine Dichtung zwischen dem Gehäuse 12 und dem Ventil "selbstaktiviert". Wenn sich der Druck der durch das Ventil 50 zurückgehaltenen Flüssigkeit erhöht, erhöht sich also auch die Dichtkraft zwischen dem Bauteilträger 24 und dem Gehäuse 12.

Das Dichtelement 60 zwischen dem Ventil 50 und dem Bauteilträger 24 liegt leicht radial innen von den Rastmitteln 34 an den Seitenstreben 32. Flüssigkeitsdruck auf das Ventil 50 bewirkt folglich ein Moment auf die Seitenstreben 32, welches die Rastmittel 34 in die Nuten 18 zwingt.

Der Thermostatzusammenbau bestehend aus dem Bauteilträger 24 und dem Ventil 50 umfasst einen Griff 36, welcher leicht handhabbar ist, um den Thermostatzusammenbau aus dem Gehäuse 12 zu entfernen, um das Ventil 50 auszutauschen. Der Thermostatzusammenbau wird entfernt, in dem die Arme 38 einfach nach innen gedrückt werden, um die Rastmittel 34 aus den Nuten 18 zu entfernen und dann den Thermostatzusammenbau aus dem Gehäuse 12 zu heben. Das Vorsehen des konischen Bereichs 22 in dem Gehäuse 12 stellt eine Dichtung zwischen dem Gehäuse 12 und dem Bauteilträger 24 zur Verfügung.

Die Erfindung soll nicht durch die oben beschriebene Ausführungsform, sondern nur durch die folgenden Ansprüche begrenzt werden.

## Patentansprüche

1. Bauteilträger (24), für einen Thermostatzusammenbau (10), mit wenigstens einem einen Hohlraum definierenden Aufnahmebereich (26), und wenigstens einem an seinem Umfang vorgesehenen Rastmittel (34), welches durch eine zumindest bereichsweise Verformung des Bauteilträgers (24) zumindest in eine bezogen auf den unverformten Umfang des Bauteilträgers (24) innenliegende Stellung bringbar ist, **gekennzeichnet durch** wenigstens zwei Arme (38), welche sich zumindest im Wesentlichen axial von dem Aufnahmebereich (26) erstrecken und von denen einzelne durch ein Zwischenstück verbunden werden und einen Griff (36) bilden.

2. Bauteilträger nach Anspruch 1, **gekennzeichnet, durch** wenigstens zwei, sich vorzugsweise diametral gegenüberliegende, Seitenstreben (32), welche den Aufnahmebereich (26) zumindest teilweise bestimmen.

3. Bauteilträger nach Anspruch 1 oder 2, **dadurch gekennzeichnet, dass** die Arme (38) sich jeweils von einer Seitenstrebe (32) nach innen und im Anschluss nach oben zu einem oberen Endbereich (42) erstrecken.

4. Bauteilträger nach einem oder mehreren der vorherigen Ansprüche, **dadurch gekennzeichnet, dass** die Rastmittel (34) in einem oberen Bereich des Aufnahmebereichs (26) bzw. in einem an die Arme (38) angrenzenden Bereich der Seitenstreben (32) angeordnet sind.

5. Bauteilträger nach einem oder mehreren der vorherigen Ansprüche, **gekennzeichnet durch** einen zumindest im Wesentlichen symmetrischen, vorzugsweise zumindest bereichsweise annähernd ringförmigen Querschnitt.

6. Bauteilträger nach einem oder mehreren der vorherigen Ansprüche zumindest im Wesentlichen bestehend aus einem Kunststoff, vorzugsweise einem thermoplastischen Kunstharz.

7. Thermostatzusammenbau (10) mit einem Bauteilträger (24) nach einem oder mehreren der vorherigen Ansprüche, wobei in dem Aufnahmebereich (26) ein Ventil (50) dichtend vorgesehen ist, welches in Abhängigkeit von der Temperatur einer es durchfließenden Flüssigkeit öffnet bzw. schließt.

8. Thermostatzusammenbau nach Anspruch 7, **dadurch gekennzeichnet, dass** der Bauteilträger (24) in einem Gehäuse (12) lösbar aufgenommen wird.

9. Thermostatzusammenbau nach Anspruch 8, **dadurch gekennzeichnet, dass** das Gehäuse (12), vorzugsweise in der Art einer oder mehrerer Vertiefungen oder Nuten ausgebildete, Mittel aufweist, die mit den Rastmitteln (34) zur Sicherung des Bauteilträgers (24) zusammenwirken können.

10. Thermostatzusammenbau nach einem oder mehreren der Ansprüche 7 bis 9, **dadurch gekennzeichnet, dass** der Aufnahmebereich (26) eine Schürze (28) aufweist, welche sich über das Ventil (50) hinaus erstreckt und mit dem Gehäuse (12) vorzugsweise derart zusammenwirken kann, dass sich bei Druckbeaufschlagung des Ventils (50) enger, vorzugsweise in dichtender Art und Weise, an das Gehäuse (12) herangebracht wird und/oder dass das Gehäuse (12) sich, vorzugsweise konisch, verjüngt und eine Innenfläche (16) bildet, welche mit dem Bauteilträger (24), vorzugsweise in dichtender Art und Weise, zusammenwirken kann.

## Claims

1. Component carrier (24) for a thermostat assembly (10), having at least one receiving region (26) which defines a cavity, and having, provided on its circumference, at least one catching means (34) which can be brought by deformation, at least in regions, of the component carrier (24), at least into a position which is situated in the interior relative to the non-deformed circumference of the component carrier (24), **characterised by** at least two arms (38) which extend at least substantially axially from the receiving region (26) and some of which are connected by means of an intermediate piece and form a handle (36).

2. Component carrier according to claim 1, **characterised by** at least two lateral struts (32) which preferably are situated diametrically opposite each other and at least partially determine the receiving region (26).

3. Component carrier according to claim 1 or 2, **characterised in that** the arms (38) extend respectively inwardly from a lateral strut (32) and subsequently upwardly to an upper end region (42).

4. Component carrier according to one or more of the preceding claims, **characterised in that** the catching means (34) are disposed in an upper region of the receiving region (26) or in a region of the lateral struts (32) which abuts on the arms (38).

5. Component carrier according to one or more of the preceding claims, **characterised by** a cross-section which is at least substantially symmetrical and preferably approximately annular, at least in regions.

6. Component carrier according to one or more of the preceding claims which is made at least substantially of a plastic material, preferably of a thermoplastic synthetic resin.

7. Thermostat assembly (10) having a component carrier (24) according to one or more of the preceding claims, a valve (50) being provided in a sealing manner in the receiving region (26), which valve opens or shuts as a function of the temperature of a fluid which is flowing through it.

8. Thermostat assembly according to claim 7, **characterised in that** the component carrier (24) is received detachably in a housing (12).

9. Thermostat assembly according to claim 8, **characterised in that** the housing (12) has means which are preferably configured in the manner of one or more recesses or grooves and which can cooperate with the catching means (34) for securing the component carrier (24).

10. Thermostat assembly according to one or more of the claims 7 to 9, **characterised in that** the receiving region (26) has a skirt (28) which extends beyond the valve (50) and preferably can cooperate with the housing (12) in such a manner that it is moved closer to the housing, preferably in a sealing manner, upon pressure impingement on the valve (50), and/or **in that** the housing (12) tapers, preferably conically, and forms an inner face (16) which can cooperate with the component carrier (24), preferably in a sealing manner.

## Revendications

1. Support de composant (24), pour un ensemble à thermostat (10), comportant au moins une zone de réception (26), définissant une cavité, et au moins un moyen d'arrêt (34), qui est prévu sur le pourtour de celle-ci et lequel, moyennant une déformation au moins par zones du support de composant (24), peut être amené au moins dans une position intérieure par rapport au pourtour non déformé du support de composant (24), **caractérisé par** au moins deux bras (38), qui s'étendent au moins sensiblement dans le sens axial depuis la zone de réception (26) et dont certains sont reliés par une pièce intermédiaire et forment une poignée (36).

2. Support de composant selon la revendication 1, **caractérisé par** au moins deux tiges latérales (32), de préférence diamétralement opposées l'une à l'autre, qui délimitent au moins partiellement la zone de réception (26).

3. Support de composant selon la revendication 1 ou 2, **caractérisé en ce que** les bras (38) s'étendent chacun depuis une tige latérale (32) vers l'intérieur et ensuite vers le haut vers une zone d'extrémité supérieure (42).

4. Support de composant selon une ou plusieurs des revendications précédentes, **caractérisé en ce que** les moyens d'arrêt (34) sont disposés dans une partie supérieure de la zone de la réception (26), plus précisément dans une zone des tiges latérales (32), adjacente aux bras (38).

5. Support de composant selon une ou plusieurs des revendications précédentes, **caractérisé par** une section au moins sensiblement symétrique, de préférence à peu près annulaire au moins par zones.

6. Support de composant selon une ou plusieurs des revendications précédentes, réalisé au moins dans l'essentiel dans une matière plastique, de préférence une résine synthétique thermoplastique.

7. Ensemble à thermostat (10) comportant un support de composant (24), selon une ou plusieurs des revendications précédentes, dans lequel une soupape (50) est prévue de manière étanche dans la zone de réception (26), laquelle s'ouvre ou se ferme en fonction de la température d'un liquide la traversant.

8. Ensemble à thermostat selon la revendication 7, **caractérisé en ce que** le support de composant (24) est reçu de manière amovible dans un boîtier (12).

9. Ensemble à thermostat selon la revendication 8, **caractérisé en ce que** le boîtier (12) comporte des moyens, qui sont conçus de préférence sous forme d'un ou plusieurs creux ou rainures et qui coopèrent avec les moyens d'arrêt (34) destinés à bloquer le support de composant (24).

10. Ensemble à thermostat selon une ou plusieurs des revendications 7 à 9, **caractérisé en ce que** la zone de réception (26) comporte une jupe (28), qui s'étend au-delà de la soupape (50) et qui peut coopérer avec le boîtier (12) de préférence de telle sorte que, sous l'effet d'une sollicitation de pression de la soupape (50), elle est amenée plus étroitement, de préférence de manière étanche, contre le boîtier (12) et/ou **en ce que** le boîtier (12) se rétrécit de préférence sous forme conique et forme une face intérieure (16) qui peut coopérer avec le support de composant (24), de préférence de manière étanche.
